# EUROPÄISCHE PATENTSCHRIFT

(11) **EP 0 879 919 B1**
(45) Veröffentlichungstag und Bekanntmachung des Hinweises auf die Patenterteilung: **27.08.2003**
(21) Anmeldenummer: 98109347.9
(22) Anmeldetag: 22.05.1998
(51) Int. Cl.: E01H 1/10

(54) **Vorrichtung zur Reinigung von Tunnelwänden und/oder Tunneldecken**
Apparatus for cleaning tunnel walls and/or ceilings
Dispositif de nettoyage de parois et/ou de plafonds de tunnels

(30) Priorität: 22.05.1997 DE 19721414
(43) Veröffentlichungstag der Anmeldung: 25.11.1998
(73) Patentinhaber: Schörling-Brock GmbH, 30989 Gehrden (DE)
(72) Erfinder: Brock, Albert, 30989 Gehrden (DE)
(74) Vertreter: Patentanwälte Thömen & Körner

(56) Entgegenhaltungen:
- DE-A- 1 658 405
- DE-A- 2 658 420
- GB-A- 186 970

## Beschreibung

Tunnelwände und/oder Tunneldecken unterliegen wegen der den Tunnel durchfahrenden Fahrzeuge einer starken Verschmutzung, so dass in regelmäßigen Abständen eine Reinigung erforderlich ist. Sofern die Tunnelwände glatt mit Kacheln oder dergleichen Materialien ausgebildet sind, wie dies bei Auto-Tunneln üblich ist, kann die Reinigung mit Walzenbesensystemen unter Zugabe von Wasser erfolgen. Eine entsprechende Tunnelreinigungsmaschine zur Durchführung dieses Verfahrens ist durch die deutsche Auslegeschrift 16 58 405 bekannt.

Schwieriger gestaltet sich die Reinigung, wenn in dem Tunnel von der Tunnelwand vorspringende Teile, z. B. Verkehrszeichen, Beleuchtungskörper, Belüftungseiririchtungen, Signalanlagen, Oberleitungen, elektrische Versorgungsleitungen und andere Einrichtungen vorhanden sind. Derartige Tunnel sind überwiegend bei Eisenbahnen oder bei U-Bahnen anzutreffen.

Durch die deutsche Patentschrift DE 26 58 420 C2 ist für diesen Zweck ein Tunnelwaschfahrzeug bekannt, welches mit einer Bürste bzw. einem Walzenbesen unter Zugabe einer für die Reinigung erforderlichen Waschflüssigkeit arbeitet, wobei gegebenenfalls auch noch ein Nachspülen mit Spritzdüsen vorgesehen wird, die der Bürste nachgeordnet sind. Das bekannte Tunnelwaschfahrzeug ermöglicht es, den richtigen Arbeitsabstand der Achse der Bürste bzw. der Achse des Walzenbesens von der Tunnelwand einzuhalten, so dass bei vorspringenden Teilen der Tunnelwand diesen Hindernissen ausgewichen werden kann, ohne dass Beschädigungen dieser vorspringenden Teile auftreten.

Der Einsatz von Waschflüssigkeit bewirkt zwar mit der mechanischen Unterstützung durch die Bürste eine Reinigung der Tunnelwände, gleichwohl haften dem bekannten Tunnelwaschfahrzeug und dem mit diesem durchgeführten Verfahren gravierende Nachteile an. Die Verwendung von Waschflüssigkeit und Wasser führt zu einer unerwünschten Durchnässung der Verkehrsfläche bzw. des Bodens, und ferner ist zu berücksichtigen, dass neben dem hohen Wasserverbrauch das mit dem Schmutz behaftete Wasser in die Abwasseranlagen gelangt. Außerdem ist es bei Verwendung von Wasser besonders nachteilig, dass durch den Einsatz von Wasser die Gefahr von Kabelbränden bei den im Tunnel vorhandenen elektrischen Leitungen oder auch bei den vorhandenen elektrischen Schaltkästen gegeben ist.

Der Erfindung liegt die Aufgabe zugrunde, ein Verfahren zur Reinigung von Tunnelwänden und Tunneldecken zu schaffen, welches mit einfachen Mittel eine Durchnässung des Tunnelbodens sowie eine Belastung der Abwasseranlagen mit schmutzigem Wasser vermeidet, und welches auch die Gefahr von Kabelbränden und Kurzschlüssen beseitigt. Der Erfindung liegt außerdem die Aufgabe zugrunde, eine Vorrichtung zur Durchführung eines derartigen Verfahrens bereitzustellen.

Diese Aufgabe wird bei einem Verfahren zur Reinigung von Tunnelwänden und/oder von Tunneldecken eines Tunnels von staubhaltigen festsitzenden Ablagerungen und von Schmutz durch die Merkmale des Patentanspruchs 1 und bei einer Vorrichtung zur Durchführung eines derartigen Verfahrens durch die Merkmale des Patentanspruchs 3 gelöst.

Das erfindungsgemäße Verfahren beruht auf dem grundlegenden Gedanken, bei der Reinigung von Tunnelwänden durch die Zugabe von Wasser in einen Druckluftstrom ein Aerosol zu erzeugen, welches mit Druck gegen die Tunnelwände gespritzt wird und den Schmutz löst und in eine staubhaltige Atmosphäre in Form eines Luft-Schmutz-Wassergemisches überführt. Im Vergleich zu bekannten Lösungen wird der Wasserverbrauch dadurch erheblich reduziert, weil dem Druckluftstrom nur vergleichsweise wenig Wasser zugegeben zu werden braucht. Zur Erzeugung des Aerosols dienen mehrere Blasdüsen, die auf dem im Abstand von der Tunnelwand bzw. Tunneldecke verlaufenden Umfang einer Düsenhaube verteilt angeordnet und mit jeweils einem Injektor versehen sind.

Zum Absaugen der erzeugten staubhaltigen Atmosphäre wird eine im Abstand zur Düsenhaube angeordnete Saughaube mit mindestens einer Sauganordnung verwendet, wobei die Saughabe im wesentlichen die gleichen Abmessungen und die gleiche.Form wie die Düsenhaube aufweist. Ein wichtiger Gesichtspunkt der Erfindung besteht darin, dass durch die Düsenhaube und die Saughaube eine Saugkammer gebildet wird, dergestalt, dass der Tunnelquerschnitt durch die Düsenhaube in Fahrtrichtung nach vorne und durch die Saughaube in Fahrtrichtung nach hinten überwiegend abgedichtet wird. Dadurch ist gewährleistet, dass die staubhaltige Atmosphäre mit dem gelösten Schmutz nicht zurückbleibt, sondern in einen Schmutzbehälter abgesaugt werden kann.

Sowohl die Düsenhaube als auch die Saughaube erstrecken sich somit nicht ganz bis an die Tunnelwand, sondern enden im Abstand von der Tunnelwand, so dass die eingangs erwähnten von der Tunnelwand vorstehenden Teile einerseits nicht von den beiden Hauben berührt werden, andererseits aber mit dem mit Wasser versehenen Druckluftstrom für die Reinigung beaufschlagt werden. Da nur vergleichsweise wenig Wasser verwendet wird und außerdem die erzeugte staubhaltige Atmosphäre abgesaugt wird, bereitet der Einsatz von Wasser keine Probleme, so dass beispielsweise Kabelbrände oder andere durch eine Einwirkung von Wasser mögliche Folgeschäden vermieden sind. Die Abwasseranlagen werden durch die Reinigung der Tunnelwände überhaupt nicht belastet, weil die staubhaltige Atmosphäre in einen geschlossenen Schmutzbehälter aufgefangen wird. Aus diesem Grunde unterbleibt in vorteilhafter Weise auch eine Durchnässung des Tunnelbodens.

In einer zweckmäßigen Ausgestaltung des erfindungsgemäßen Verfahrens ist vorgesehen, dass mehrere Blasdüsen von einer gemeinsamen Ringleitung gespeist werden und dass mehrere Ringleitungen mit jeweils eigenen Blasdüsen verwendet werden, wobei die Ringleitungen pulsierend betrieben werden, derart, dass von allen Blasdüsen jeweils nur ein Teil, vorzugsweise nur ein Drittel, gleichzeitig ein Druckluftwassergemisch versprüht.

Die erfindungsgemäße Vorrichtung zur Durchführung des Verfahrens umfasst die schon erwähnte Düsenhaube, die längs des Tunnels verfahrbar ist und sich im Abstand von der Tunnelwand bzw. von der Tunneldecke erstreckt. Auf dem Umfang der Düsenhaube sind verteilt mehrere mit einem Injektor versehene Blasdüsen angeordnet, die auf die Tunnelwand gerichtet sind.

Aus den im Sicherheitsabstand von der Tunnelwand angeordneten Blasdüsen tritt ein auf die Tunnelwand gerichtetes Druckluftwassergemisch aus, welches ein Aerosol bildet und die auf der Tunnelwand festsitzenden Ablagerungen und den Schmutz und Staub löst und eine staubhaltige Atmosphäre erzeugt.

In Fahrtrichtung gesehen hinter der Düsenhaube umfasst die erfindungsgemäße Vorrichtung die ebenfalls verfahrbar angeordnete Saughaube mit im Wesentlichen gleichen Abmessungen und gleicher Form wie die Düsenhaube. Die Saughaube besitzt mindestens eine Sauganordnung zum Absaugen der staubhaltigen Atmosphäre, die in einer von der Düsenhaube und der Saughaube gebildeten Saugkammer angeordnet ist, wobei die Düsenhaube und die Saughaube derart ausgebildet sind, dass der Tunnelquerschnitt in Fahrtrichtung nach vorne durch die Düsenhaube und in Fahrtrichtung nach hinten durch die Saughaube überwiegend abdichtbar ist.

In zweckmäßiger Ausgestaltung der Erfindung umfasst die Düsenhaube verstellbare Segmente, an denen jeweils eine Vielzahl von Blasdüsen angeordnet sind, wobei die Segmente radial in Richtung auf die Tunnelwand sowie in entgegengesetzte Richtung verstellbar sind.

Durch die mittels pneumatischer Zylinder verstellbaren Segmente lässt sich der Umfang und die äußere Kontur der Düsenhaube verändern, nämlich vergrößern oder verkleinern. Dadurch ist es möglich, die Größe der Düsenhaube an die Größe des jeweiligen Tunnels anzupassen.

Entsprechend ist in einer anderen vorteilhaften Ausgestaltung der Erfindung vorgesehen, dass die Saughaube verstellbare Segmente umfasst, die radial in Richtung auf die Tunnelwand sowie in entgegen gesetzte Richtung verstellbar sind. Anstelle der verstellbaren Segmente können auch verstellbare Schottwände vorgesehen sein.

Eine weitere zweckmäßige Ausgestaltung der Erfindung sieht vor, dass der äußere Rand sowohl der Düsenhaube als auch der Saughaube mit einem elastischen Haubenabschluss versehen ist. Dieser elastische Haubenabschluss erstreckt sich jeweils weiter in Richtung auf die Tunnelwand als die Düsenhaube und die Saughaube selbst. Bei Bewegung der erfindungsgemäßen Vorrichtung in Fahrtrichtung können daher die elastischen Haubenabschlüsse durchaus mit den von der Tunnelwand hervorspringenden Teilen und bahntechnischen Einrichtungen in Berührung kommen. Dies ist jedoch nicht störend, denn wegen der elastischen Ausgestaltung der Haubenabschlüsse z. B. in Form von Gummi werden die bahntechnischen Einrichtungen nicht beschädigt. Andererseits lässt sich durch die elastischen Haubenabschlüsse eine noch bessere wenn auch nicht vollständige Abdichtung des Tunnels durch die Düsenhaube und durch die Saughaube erreichen, wodurch die Wirksamkeit der zwischen der Düsenhaube und der Saughaube befindlichen Saugkammer erhöht wird.

Weitere zweckmäßige Ausgestaltungen und vorteilhafte Weiterbildungen der Erfindung sind in den Unteransprüchen angegeben.

Anhand des in der Zeichnung dargestellten Ausführungsbeispiels wird die Erfindung nachfolgend näher erläutert. Es zeigen:
- Fig. 1: eine schematische Seitenansicht einer auf Schienenfahrzeugen angeordneten Vorrichtung in einem Tunnel,
- Fig. 2: eine Querschnittansicht eines Tunnels ohne die erfindungsgemäße Vorrichtung,
- Fig. 3: eine Querschnittansicht eines Tunnels mit einer erfindungsgemäßen Vorrichtung mit der Ansicht einer Düsenhaube mit verstellbaren Segmenten,
- Fig. 4: eine Ansicht gemäß Fig. 3, wobei die verstellbaren Segmente der Düsenhaube ausgefahren sind,
- Fig. 5 u.6: jeweils eine Teildarstellung von Blasdüsen in einer Draufsicht auf die Düsenhaube, und
- Fig. 7: einen Längsschnitt einer Teildarstellung von Blasdüsen.

Die Darstellung in Fig. 1 zeigt einen Tunnel 10 als Eisenbahntunnel mit einer Tunnelwand 12. In dem Tunnel 10 fährt in der durch den Pfeil A angedeuteten Fahrtrichtung ein Zugfahrzeug 16, welches mit einem Waggon 14 gekoppelt ist.

Am hinteren Ende des Zugfahrzeuges 16 befindet sich eine Düsenhaube 18, und ferner sind auf dem Zugfahrzeug 16 noch ein Wassertank 32 sowie ein Kompressor 34 für den Betrieb der Düsenhaube 18 vorgesehen.

Am vorderen Ende des Waggons 14 ist eine Saughaube 20 angeordnet, die einen Saugtrichter 22 umfasst. Außerdem befinden sich auf dem Waggon 14 noch ein Schmutzbehälter 26 sowie ein Ventilator 28 mit einem Abluftkanal und ein Motor 30 für den Betrieb der Saughaube 20.

Die äußeren Abmessungen der Düsenhaube 18 sind geringer als der innere Querschnitt des Tunnels 10, und zwar derart, dass eventuell vorhandene und von der Tunnelwand 12 nach innen ragende Teile von der Düsenhaube 18 während der Fahrt durch den Tunnel nicht berührt werden. Die Düsenhaube 18 besitzt einen elastischen Haubenabschluss 56, durch welchen die äußeren Abmessungen der Düsenhaube 18 vergrößert werden, der sich jedoch stets im Abstand von der Tunnelwand 12 befindet und somit einen Spalt frei lässt. Dieser Spalt ist von Bedeutung, damit ein Luftstrom 52 durch ihn hindurch in eine Saugkammer 24 gelangen kann, die durch den Raum zwischen der Düsenhaube 18 und der Saughaube 20 gebildet wird. Die erwähnten von der Tunnelwand 12 hervorragenden Teile werden durch den Haubenabschluss 56 nicht beschädigt, weil der Haubenabschluss 56 elastisch ausgebildet ist und diesen Teilen ausweichen kann.

Die Saughaube 20 besitzt etwa die gleichen äußeren Abmessungen wie die Düsenhaube 18 und ist ebenfalls mit einem elastischen Haubenabschluss 54 versehen, der die gleiche Funktion wie der elastische Haubenabschluss 56 der Düsenhaube erfüllt. Insbesondere lässt auch der elastische Haubenabschluss 54 einen Spalt frei, durch den ein Luftstrom 52 in die Saugkammer 24 gelangen kann. Der Tunnel 10 bzw. der entsprechende Tunnelquerschnitt wird also durch die Düsenhaube 18 und die Saughaube 20 überwiegend, aber wegen der erwähnten Spalte nicht vollständig abgedichtet. Die Abdichtung ist jedoch hinreichend genug, dass sich zwischen der Düsenhaube 18 und der Saughaube 20 die erwähnte Saugkammer 24 ausbilden kann.

Fig. 2 zeigt ein Beispiel eines Querschnittes eines Tunnels 10, der durch eine Tunnelröhre 36 gebildet wird. In üblicher Weise sind eine Tunnelbeleuchtung 38 sowie verschiedene Versorgungsleitungen 40 als erforderliche bahntechnische Einrichtungen vorgesehen. Diese Teile stellen von der Tunnelwand 12 hervorragende Teile dar und dürfen während der Fahrt mit dem Zugfahrzeug 16 nicht beschädigt werden. Aus diesem Grunde ist in Fig. 2 ein Lichtraumprofil dargestellt, welches den Bereich des Tunnelquerschnitts abgrenzt, der unbedingt frei zu halten ist, um Beschädigungen der bahntechnischen Einrichtungen zu vermeiden.

In Fig. 3 sind verstellbare Segmente 48 der Düsenhaube 18 dargestellt, zusammen mit einer verstellbaren Schottwand 46. Für die Verstellung sind sensorgesteuerte Pneumatikzylinder 50 vorgesehen. Die gestrichelte Linie 44 gibt den Fahrzeugaufbau des Zugfahrzeuges wieder.

Zur Verdeutlichung der Möglichkeit des Verstellens zeigt Fig. 4 die Segmente 48 sowie die Schottwand 46 in ausgefahrener Position. Durch Betätigung der Pneumatikzylinder 50 hat sich dabei der äußere Umfang der Düsenhaube 18 vergrößert. Die einzelnen verstellbaren Segmente 48 können sich gegebenenfalls überlappen und in unterschiedlichen parallelen Ebenen befinden. Entsprechendes gilt auch für die Schottwand 46, von der mehrere vorgesehen werden können.

Fig. 5 - 7 zeigen Blasdüsen 58, die an der Düsenhaube 18 vorgesehen sind und sich zweckmäßigerweise an den verstellbaren Segmenten 48 befinden. Die Blasdüsen 58 sind am äußeren Rand der verstellbaren Segmente 48 angeordnet, so dass sie sich im geringen Abstand zur Tunnelwand 12 befinden.

Mehrere Blasdüsen 58 werden gemäß Fig. 5 und 6 jeweils von einer gemeinsamen ersten Ringleitung 60 und einer zweiten Ringleitung 62 gespeist; in Fig. 7 sind noch eine dritte Ringleitung 64 und eine vierte Ringleitung 66 dargestellt. Um eine Verbindung zu benachbarten Segmenten 48 herzustellen, sind Schlauchverbindungen 70 vorgesehen.

Mit Hilfe des in dem Wassertank 32 (vgl. Fig. 1) befindlichen Wassers sowie mit Hilfe des Kompressors 34 erzeugt jede Blasdüse 58 ein Druckluftwassergemisch bzw. einen Druckluftwasserstrahl 68, der auf die Tunnelwand 12 gerichtet ist. Durch den Druckluftwasserstrahl 68 wird der Schmutz von der Tunnelwand 12 gelöst und in eine staubhaltige Atmosphäre überführt.

Durch den Betrieb des Ventilators 28 (vgl. Fig. 1) sowie durch den Saugtrichter 22 der Saughaube 20 bildet sich zwischen der Saughaube 20 und der Düsenhaube 18 die Saugkammer 24 aus, wodurch die in Fig. 1 gezeigten Luftströme 52 in die Saugkammer 24 fließen. Die erwähnte schmutzhaltige Atmosphäre wird somit durch den Saugtrichter 22 in dem Schmutzbehälter 26 abgesaugt. Solche Schmutzbehälter sind für sich gesehen bei Straßenreinigungsfahrzeugen bekannt. Der Staub wird in dem Schmutzbehälter 26 niedergeschlagen und kann zu einem späteren Zeitpunkt außerhalb des Tunnels 10 entleert werden.

Bei der staubhaltigen Atmosphäre handelt es sich um ein Luft-Schmutz-Wasser-Gemisch 72 (vgl. Fig. 1), wobei der Wasseranteil vergleichsweise gering ist. Außerdem wird durch den Saugtrichter 22 neben dem gelösten Schmutz auch der größte Teil des für die Reinigung verwendeten Wasseranteils mit aufgefangen. Der Boden des Tunnels 10 unterliegt damit praktisch keiner Durchnässung.

In einer vorteilhaften Arbeitsweise werden die unterschiedlichen Ringleitungen 60 - 66 pulsierend betrieben, so dass von allen beteiligten Blasdüsen 58 jeweils nur ein Teil in Betrieb ist und das Druckluftwassergemisch 68 versprüht. Als zweckmäßig hat es sich erwiesen, wenn die Blasdüsen derart pulsierend arbeiten, dass immer nur ein Drittel der Blasdüsen 68 gleichzeitig im Einsatz ist.

## Patentansprüche

1. Verfahren zur Reinigung von Tunnelwänden und/oder von Tunneldecken eines Tunnels von staubhaltigen festsitzenden Ablagerungen und von Schmutz, **dadurch gekennzeichnet,**
- **dass** ein Druckluftwassergemisch (68) über Blasdüsen (58) einer im Tunnel (10) in Fahrtrichtung (A) verfahrbaren Düsenhaube (18) auf die Tunnelwand (12) bzw. auf die Tunneldecke (15) gesprüht wird, wodurch der auf der Tunnelwand (12) bzw. auf der Tunneldecke (15) befindliche Schmutz und die Ablagerungen gelöst werden und eine staubhaltige Atmosphäre erzeugt wird, wobei die Blasdüsen (58) auf dem im Abstand von der Tunnelwand (12) bzw. der Tunneldecke (15) verlaufenden Umfang der Düsenhaube (18) verteilt angeordnet und mit einem Injektor versehen sind,
- **dass** die staubhaltige Atmosphäre durch mindestens eine Sauganordnung (22) einer in Fahrtrichtung (A) gesehen hinter und im Abstand von der Düsenhaube (18) angeordneten und ebenfalls verfahrbaren Saughaube (20) abgesaugt wird, wobei die Saughaube (20) im wesentlichen die gleichen Abmessungen und die gleiche Form wie die Düsenhaube (18) aufweist,
- **dass** durch Düsenhaube (18) und Saughaube (20) eine Saugkammer (24) gebildet wird, dergestalt, dass der Tunnelquerschnitt durch die Düsenhaube (18) in Fahrtrichtung (A) nach vorne und durch die Saughaube (20) in Fahrtrichtung (A) nach hinten überwiegend abgedichtet wird,
- wobei die mindestens eine Sauganordnung (22) in der Saugkammer (24) angeordnet wird.

2. Verfahren nach Anspruch 1, **dadurch gekennzeichnet, dass** mehrere Blasdüsen (58) von einer gemeinsamen Ringleitung (60 - 66) gespeist werden und dass mehrere Ringleitungen (60 - 66) mit jeweils eigenen Blasdüsen (58) verwendet werden, wobei die Ringleitungen (60 - 66) pulsierend betrieben werden, derart, dass von allen Blasdüsen (58) jeweils nur ein Teil, vorzugsweise nur ein Drittel, gleichzeitig ein Druckluftwassergemisch (68) versprüht.

3. Vorrichtung zur Durchführung des Verfahrens nach Anspruch 1 oder 2, **gekennzeichnet durch** folgende Merkmale:
- eine Düsenhaube (18), die sich im Abstand von der Tunnelwand (12) bzw. der Tunneldecke (15) erstreckt und längs des Tunnels (10) in eine Fahrtrichtung (A) verfahrbar ist,
- Blasdüsen (58) zum Versprühen eines Druckluftwassergemisches (68), die auf dem im Abstand von der Tunnelwand (12) bzw. der Tunneldecke (15) verlaufenden Umfang der Düsenhaube (18) verteilt angeordnet sind und mit einem Injektor versehen sind,
- eine Saughaube (20), die in Fahrtrichtung (A) gesehen hinter und im Abstand von der Düsenhaube (18) angeordnet ist, die im wesentlichen die gleichen äußeren Abmessungen und die gleiche Form wie die Düsenhaube (18) aufweist, und die in gleicher Fahrtrichtung (A) wie die Düsenhaube (18) verfahrbar ist, und
- mindestens eine Sauganordnung (22), die in einer von der Düsenhaube (18) und der Saughaube (20) gebildeten Saugkammer (24) angeordnet ist und Teil der Saughaube (20) ist,
- wobei die Düsenhaube (18) und die Saughaube (20) derart ausgebildet sind, dass der Tunnelquerschnitt in Fahrtrichtung nach vorne **durch** die Düsenhaube (18) und in Fahrtrichtung nach hinten **durch** die Saughaube (20) überwiegend abdichtbar ist.

4. Vorrichtung nach Anspruch 3, **dadurch gekennzeichnet, dass** die Düsenhaube (18) verstellbare Segmente (48) umfasst, an denen jeweils eine Vielzahl von Blasdüsen (58) angeordnet sind, wobei die Segmente (48) radial in Richtung auf die Tunnelwand (12) sowie in entgegen gesetzte Richtung verstellbar sind.

5. Vorrichtung nach Anspruch 3 oder 4, **dadurch gekennzeichnet, dass** mehrere Blasdüsen (58) von einer gemeinsamen Ringleitung (60 - 66) gespeist sind.

6. Vorrichtung nach Anspruch 5, **dadurch gekennzeichnet, dass** mehrere Ringleitungen (60 - 66) mit jeweils eigenen Blasdüsen (58) vorgesehen sind.

7. Vorrichtung nach einem der Ansprüche 3 bis 6, **dadurch gekennzeichnet, dass** die Saughaube (20) verstellbare Segmente umfasst, die radial in Richtung auf die Tunnelwand (12) sowie in entgegen gesetzte Richtung verstellbar sind.

8. Vorrichtung nach einem der Ansprüche 3 bis 7, **dadurch gekennzeichnet, dass** der äußere Rand sowohl der Düsenhaube (18) als auch der Saughaube (20) mit einem elastischen Haubenabschluss (54; 56) versehen sind.

9. Vorrichtung nach einem der Ansprüche 3 bis 8, **dadurch gekennzeichnet, dass** die Düsenhaube (18) am hinteren Ende eines Zugfahrzeuges (16) und die Saughaube (20) am vorderen Ende eines mit dem Zugfahrzeug (16) gekoppelten Waggons (14) angeordnet sind.

10. Vorrichtung nach Anspruch 9, **dadurch gekennzeichnet, dass** ein für den Betrieb der Düsenhaube (18) vorgesehener Wassertank (32) und ein Kompressor (34) auf dem Zugfahrzeug (16) und ein für den Betrieb der Saughaube (20) vorgesehener Ventilator (28) sowie ein Schmutzbehälter (26) auf dem Waggon (14) vorgesehen sind.

## Claims

1. Method for cleaning tunnel walls and/or tunnel roofs with respect to dust-containing, stuck fast deposits and dirt, **characterized in that** a compressed air-water mixture (68) is sprayed onto the tunnel wall (12) or tunnel roof (15) by means of blast nozzles (58) of a nozzle hood (18) displaceable in the direction of travel (A) in tunnel (10), so that the dirt and deposits on the tunnel wall (12) or tunnel roof (15) are detached and a dust-containing atmosphere is produced, the blast nozzles (58) being distributed over the circumference of the nozzle hood (18) spaced from the tunnel wall (12) or tunnel roof (15) and are provided with an injector, that the dust-containing atmosphere is subject to suction action by at least one suction arrangement (22) of a displaceable suction hood (20) located behind and spaced from the nozzle hood (18) in the direction of travel (A), the suction hood (20) having substantially the same dimensions and the same shape as the nozzle hood (18), that the nozzle hood (18) and suction hood (20) form a suction chamber (24) in such a way that the tunnel cross-section is preponderantly sealed rearwardly in the direction of travel (A) by the suction hood (20) and forwardly in the direction of travel (A) by the nozzle hood (18), and the at least one suction arrangement (22) is located in the suction chamber (24).

2. Method according to claim 1, **characterized in that** several blast nozzles (58) are fed by a common ring main (60-66) and that several ring mains (60-66) are used with in each case their own blast nozzles (58), the ring main (60-66) being operated in pulsating manner in such a way that a compressed air-water mixture (68) is simultaneously sprayed by only a part and preferably only one third of all the blast nozzles (58).

3. Apparatus for performing the method according to claims 1 or 2, **characterized by** the following features:
- a nozzle hood (18) extending in spaced manner from the tunnel wall (12) or tunnel roof (15) and displaceable along the tunnel (10) in a direction of travel (A),
- blast nozzles (58) for spraying a compressed air-water mixture (68) distributed over the circumference of the nozzle hood (18) arranged in spaced manner from the tunnel wall (12) or tunnel roof (15) and provided with an injector,
- a suction hood (20) which, considered in the direction of travel (A), is positioned behind and spaced from the nozzle hood (18), which has substantially the same external dimensions and the same shape as the nozzle hood (18) and which is displaceable in the same direction of travel (A) as the nozzle hood (18) and
- at least one suction arrangement (22), which is located in a suction chamber (24) formed by the nozzle hood (18) and the suction hood (20) and which is part of the suction hood (20),
- in which the nozzle hood (18) and suction hood (20) are constructed in such a way that the tunnel cross-section is preponderantly sealable in the forwards direction of travel by the nozzle hood (18) and in the rearwards direction of travel by the suction hood (20).

4. Apparatus according to claim 3, **characterized in that** the nozzle hood (18) comprises adjustable segments (48) on which are in each case placed a plurality of blast nozzles (58), the segments (48) being adjustable radially in the direction towards and the direction away from the tunnel wall (12).

5. Apparatus according to claim 3 or 4, **characterized in that** several blast. nozzles (58) are fed by a common ring main (60-66).

6. Apparatus according to claim 5, **characterized in that** there are several ring mains (60-66) with in each case their own blast nozzles (58).

7. Apparatus according to one of the claims 3 to 6, **characterized in that** the suction hood (20) comprises adjustable segments adjustable radially in the direction towards and away from the tunnel wall (12).

8. Apparatus according to one of the claims 3 to 7, **characterized in that** the outer edge of both the nozzle hood (18) and the suction hood (20) are provided with an elastic hood seal (54, 56).

9. Apparatus according to one of the claims 3 to 8, **characterized in that** the nozzle hood (18) is positioned at the rear end of a towing vehicle (16) and the suction hood (20) at the front end of a wagon (14) coupled to the towing vehicle (16).

10. Apparatus according to claim 9, **characterized in that** a water tank (32) provided for the operation of the nozzle hood (18) and a compressor (34) are provided on the towing vehicle (16) and a fan (28) provided for the operation of the suction hood (20) and a dirt container (26) are provided on the wagon (14).

## Revendications

1. Procédé de nettoyage des parois et/ou du plafond de tunnels permettant d'éliminer des dépôts de poussière et de souillures, **caractérisé en ce que**
- un mélange d'air comprimé et d'eau (68) est pulvérisé sur la paroi (12) ou sur le plafond (15) du tunnel par l'intermédiaire de buses de projection (58) d'un pavillon à buses de projection (18) pouvant être déplacé dans le tunnel (10) dans le sens de la marche (A), ce qui a pour effet de détacher les souillures et les dépôts se trouvant sur la paroi (12) ou sur le plafond (15) du tunnel et de produire une atmosphère poussiéreuse, les buses de projection (58) étant disposées de manière répartie sur la circonférence du pavillon à buses de projection (18), qui s'étend avec un écart par rapport à la paroi (12), à savoir au plafond (15) du tunnel, et pourvues d'un injecteur.
- l'atmosphère poussiéreuse est aspirée par au moins un dispositif d'aspiration (22) d'un pavillon aspirant également déplaçable, disposé dans le sens de la marche (A) derrière le pavillon à buses de projection (20) et avec un écart par rapport à celui-ci, le pavillon aspirant (20) présentant essentiellement les mêmes dimensions et la même forme que le pavillon à buses de projection (18).
- le pavillon à buses de projection (18) et le pavillon aspirant (20) forment une chambre d'aspiration (24), de manière que la section transversale du tunnel est largement étanchée par le pavillon à buses de projection (18) dans le sens de la marche (A) vers l'avant et par le pavillon aspirant (20) dans le sens de la marche (A) vers l'arrière.
- un dispositif d'aspiration au moins (22) étant disposé dans la chambre d'aspiration (24).

2. Procédé suivant la revendication 1, **caractérisé en ce que** plusieurs buses de projection (58) sont alimentées par une conduite annulaire commune (60 à 66) et que plusieurs conduites annulaires (60 à 66) sont respectivement utilisées avec des buses de projection propres, les conduites annulaires (60 à 66) étant actionnées de manière pulsée, de sorte qu'une partie seulement, de préférence un tiers seulement de toutes les buses de projection (58) pulvérisent simultanément un mélange d'air comprimé et d'eau (68).

3. Dispositif d'exécution du procédé suivant la revendication 1 ou 2, **caractérisé par** les caractéristiques suivantes :
- un pavillon à buses de projection (18), qui s'étend avec un écart par rapport à la paroi (12), à savoir au plafond (15) du tunnel et qui est déplaçable le long du tunnel (10) dans un sens de marche (A).
- buses de projection (58) destinées à pulvériser un mélange d'air comprimé et d'eau (68), qui sont disposées de manière répartie sur la circonférence du pavillon à buses de projection (18) qui s'étend avec un écart par rapport à la paroi (12), à savoir au plafond (15) du tunnel et qui sont pourvues d'un injecteur.
- un pavillon aspirant (20), disposé derrière le pavillon à buses de projection (18) et avec un écart par rapport à celui-ci, vu dans le sens de marche (A), pavillon aspirant, qui présente essentiellement les mêmes dimensions extérieures et la même forme que le pavillon à buses de projection (18), et qui est déplaçable dans le même sens de marche (A) que le pavillon à buses de projection (18), et
- au moins un dispositif d'aspiration (22), qui est disposé dans une chambre d'aspiration (24) formée par le pavillon à buses de projection (18) et le pavillon aspirant (20), et qui fait partie de ce dernier.
- le pavillon à buses de projection (18) et le pavillon aspirant (20) étant conçus de manière que la section transversale du tunnel est largement étanchée par le pavillon à buses de projection (18) dans le sens de marche en avant et par le pavillon aspirant (20) dans le sens de marche en arrière.

4. Dispositif suivant la revendication 3, **caractérisé en ce que** le pavillon à buses de projection (18) comprend des segments réglables (48), sur- lesquels plusieurs buses de projection sont respectivement disposées, les segments (48) étant réglables radialement dans la direction de la paroi (12) du tunnel, ainsi que dans la direction opposée.

5. Dispositif suivant la revendication 3 ou 4, **caractérisé en ce que** plusieurs buses de projection (58) sont alimentées par une conduite annulaire commune (60 à 66).

6. Dispositif suivant la revendication 5, **caractérisé en ce que** plusieurs conduites annulaires (60 à 66) sont prévues, qui sont équipées respectivement de leurs propres buses de projection (58).

7. Dispositif suivant une des revendications 3 à 6, **caractérisé en ce que** le pavillon aspirant (20) comprend des segments réglables, qui peuvent être réglés radialement dans la direction de la paroi (12) du tunnel, ainsi que dans la direction opposée.

8. Dispositif suivant une des revendications 3 à 7, **caractérisé en ce que** le bord extérieur non seulement du pavillon à buses de projection (18), mais encore du pavillon aspirant (20) est pourvu d'un élément de fermeture de pavillon élastique (54, 56)

9. Dispositif suivant une des revendications 3 à 8, **caractérisé en ce que** le pavillon à buses de projection (18) est disposé à l'extrémité arrière d'un véhicule de traction (16) et que le pavillon aspirant (20) est disposé à l'extrémité avant d'un wagon (14) accouplé au véhicule de traction (16).

10. Dispositif suivant la revendication 9, **caractérisé en ce qu'**un réservoir d'eau (32) destiné au fonctionnement du pavillon à buses de projection (18) et un compresseur (34) sont prévus sur le véhicule de traction (16) et qu'un ventilateur (28) destiné au fonctionnement du pavillon aspirant (20), ainsi qu'un réservoir à souillures (26) sont prévus sur le wagon (14).
